# FASCICULE DE BREVET EUROPEEN

(11) **EP 0 039 702 B1**
(45) Date de publication et mention de la délivrance du brevet: **01.02.1984**
(21) Numéro de dépôt: 80902117.3
(22) Date de dépôt: 07.11.1980
(51) Int. Cl.: H01Q 3/46, H01Q 3/38

(54) **DISPOSITIF DE BALAYAGE ELECTRONIQUE DANS LE PLAN DE POLARISATION**
VORRICHTUNG ZUM ELEKTRONISCHEN ABTASTEN IN DER POLARISATIONSEBENE
ELECTRONIC SCANNING DEVICE IN THE POLARISATION PLANE

(30) Priorité: 13.11.1979 FR 7927873
(43) Date de publication de la demande: 18.11.1981
(73) Titulaire: SOCIETE D'ETUDES DU RADANT, 91940 Les Ulis Cedex (FR)
(72) Inventeur: CHEKROUN, Claude David, F-91440 Bures Sur Yvette (FR); MICHEL, Yves Claude, F-91300 Massy (FR)
(74) Mandataire: Lerner, François
(86) Numéro de dépôt international: FR8000159
(87) Numéro de publication internationale: WO8101486

## Description

La présente invention a pour objet un dispositif de balayage électronique permettant de focaliser et/ou défléchir dans un plan, un faisceau émis par une source hyperfréquence.

Il est connu, comme décrit au brevet français 2063967, de changer le déphasage d'un faisceau émis par une source rayonnanté hyperfréquence en interposant sur le trajet de l'onde un panneau diélectrique dans lequel sont noyés des réseaux de fils conducteurs que l'on rend à volonté continus ou interrompus par l'intermédiaire d'interrupteurs et notamment de diodes placées sur ces fils, les réseaux étant situés dans des plans parallèles au champ électrique de l'onde incidente en chaque point du panneau. Il est également connu d'accoler plusieurs panneaux les uns derrière les autres sur le trajet de l'onde incidente hyperfréquence. Il est connu enfin de focaliser et défléchir l'onde hyperfréquence incidente dans un plan en utilisant de tels panneaux et en agissant sur les tensions de commande des diodes: on a une lentille active dans le plan perpendiculaire aux réseaux de fils porteurs de diodes noyés dans les panneaux et on obtient alors un balayage électronique dans un plan perpendiculaire au champ électrique de l'onde incidente.

La limitation des possibilités de balayage au seul plan perpendiculaire au champ électrique de l'onde présente des inconvénients. Le dispositif de balayage électronique selon l'invention permet au contraire de balayer dans un plan parallèle au champ électrique de l'onde incidente. Il consiste en une nouvelle application des panneaux diélectriques décrits au brevet français 2 063 967.

Pour constituer le dispositif de balayage électronique conforme à l'objet de l'invention, on associe comme montré dans la figure 1 plusieurs panneaux diélectriques (1a, 1b, 1c ...) dans lesquels sont noyés des réseaux plans de fils conducteurs 2 qui peuvent être rendus continus ou discontinus à volonté par l'intermédiaire de diodes 3 placées sur ces fils, de façon que les fils de tous les réseaux soient parallèles au vecteur champ électrique 4 de l'onde incidente, émise par une source rayonnante hyperfréquence 6, que dans chacun des panneaux toutes les diodes soient commandées simultanément et identiquement par une tension suffisante pour les rendre à volonté conductrices ou non, appliquées aux bornes des fils de commande 5 perpendiculaires au champ électrique donc sans effet sur celui-ci, que tous les panneuaux élémentaires 1a, 1b, 1c ... soient juxtaposés dans un même plan pour constituer un ensemble à travers lequel se propage l'onde incidente. Il est bien entendu possible d'accoler plusieurs panneaux 1a₁, 1a₂, 1a₃ ...; 1b₁ ... les uns derrière les autres sur le trajet de l'onde incidente hyperfréquence: dans ce cas les panneaux juxtaposés accolés la_{z}, lb₂, 1c₂ se trouvent dans un même plan comme le montre la figure 2. Tous les panneaux associés ont même dimension dans le sens de la direction des fils porteurs de diodes. Tous les panneaux juxtaposés ont une structure identique a₁, b₁, c₁. Les panneaux accolés peuvent avoir des structures différentes a₁, a₂,a₃.

Du fait que toutes les diodes d'un panneau sont commandées simultanément et identiquement, l'effet de ce panneau sur le déphasage de l'onde qui le traverse est uniforme. En accolant par groupe une succession de panneaux superposés sur le trajet de l'onde et en commandant toutes les diodes de chaque groupe par des tensions de même polarité on introduit sur cette onde incidente des déphasages uniformes et pouvant aller de 0 à 360° par incréments liés au nombre de panneaux accolés dans chaque groupe.

Si les diodes de différents panneaux juxtaposés dans un même plan sont commandées par des tensions de polarités différentes on produit sur l'onde des effects différents et l'on crée ainsi un gradiant de phase.

L'onde incidente peut être décomposée en autant de bandes parallèles qu'il y a de panneaux juxtaposés. Le déphasage introduit est uniforme sur chaque bande, il peut varier d'une bande à l'autre. En faisant varier ce déphasage selon les bandes et ce en agissant sur la tension de commande des diodes dans chaque panneau, on peut soit focaliser soit défléchir l'onde incidente dans le plan parallèle aux fils porteurs de diodes. Le choix de la dimensions des panneuaux dans le sens de la direction des fils porteurs de diodes résulte de la condition de suppression des lobes de réseaux du diagramme de l'antenne constituée par l'association des panneaux ci-dessus illuminés par une onde plane incidente dont le vecteur champ électrique est parallèle aux fils métalliques porteurs de diodes. Lorsque l'on juxtapose des éléments déphaseurs en vue de dépointer le faisceau d'une onde électromagnétique hyperfréquence dans une direction 0 il est connu que pour éviter l'apparition des lobes de réseaux, il convient de respecter une certaine relation entre le pas des éléments déphaseurs, la longueur d'onde, le sinus de l'angle 0 de dépointage et de nombre N d'éléments juxtaposés, qui s'écrit:

La dimension latérale dans le sens perpendiculaire aux fils porteurs de diodes dépend de la largeur du lobe principal désirée et est suffisante pour intercepter le diamètre du faisceau hyperfréquence émis par la source placée devant le panneau. Comme il est connu, pour chaque panneau on choisit le pas des diodes, le pas des fils et l'épaisseur du matériau diélectrique en fonction du déphasage désiré, des caractéristiques (en particulier capacité) des diodes, de la constante diélectrique du matériau et de la longueur d'onde de l'énergie électromagnétique incidente.

La valeur optimale du pas des éléments déphaseurs recherchée dans toutes les antennes à balayage électronique est voisine de la demi-longueur d'onde de l'énergie hyperfréquence rayonnée. Il est connu que pour un pas d'éléments déphaseurs inférieur ou égal à la demi-longueur d'onde de l'énergie hyperfréquence rayonnée il n'apparait pas de lobe de réseau dans le diagramme de rayonnement de l'antenne ainsi constituée, quel que soit l'angle de balayage recherché. Contrairement aux antennes à balayage électronique utilisant des déphaseurs en guide, le procédé suivant l'invention permet aisément de respecter cette condition c'est à dire que l'on peut choisir la hauteur h d'un panneau mesurée dans le sens des fils porteurs de diodes inférieure ou égale à la demi-longueur d'onde de l'énergie hyperfréquence rayonnée par la source hyperfréquence (voirfigure 1).

La longueur des fils porteurs de diodes incorporés dans le matériau diélectrique est égale à la hauteur h du panneau donc inférieure ou égale à la demi-longueur d'onde de l'énergie hyperfréquence rayonnée, si l'on désire qu'il n'apparaisse pas de lobes de réseau dans le diagramme de rayonnement. Le nombre de diodes portées par chaque fil porteur de diode d'un panneau sera faible, il pourra varier, suivant la capacité des diodes choisies et du déphasage souhaité, de 1 à 10 diodes.

La différence de potentiel à appliquer au fil porteur de diodes connectées dans le même sens sur ce fil, pour que chaque diode soit bloquée et rende le fil électriquement coupé en tronçons, est égale au produit, par le nombre de diodes, de la tension qu'il faut appliquer en inverse à une seule diode, soit environ 20 volts, pour qu'elle soit bloquée. Si l'on met par exemple quatre diodes sur le fil, la différence de potentiel aux bornes du fil porteur de diodes nécessaire pour rendre celui-ci coupé en tronçons sera de 80 volts. Une tension de 5 volts appliquée suivant la polarité opposée aux bornes du fil rendra ce fil continu. La tension inverse de l'ordre de 80 volts est suffisamment faible pour ne pas nécessiter d'isolation spéciale dans le panneau ni à l'extérieur du panneau; le dispositif unique d'alimentation et le commutateur, chargé de fournir ces tensions, de les appliquer puis de les couper en des temps très courts (10 microsecondes) à un panneau sera donc extrêmement facile à réaliser étant donné la faible tension nécessaire au regard des tensions nécessaires dans les autres dispositifs de balayage.

La tension de commande des diodes d'un panneau est avantageusement appliquée par l'intermédiaire, soit de deux fils de commande reliant l'un, toutes les extrémités supérieures des fils porteurs de diodes montées dans le même sens, l'autre toutes les extrémités inférieures, soit de trois fils de commande, l'un reliant tous les points milieux des fils porteurs de diodes montées dans ce cas en deux groupes égaux de sens opposé, les deux autres reliant en un point extérieur au panneau les extrémités supérieures et inférieures de tous les fils porteurs de diodes du panneau; ces fils de commande, perpendiculaires aux fils porteurs de diodes et donc au vecteur champ électrique de l'onde hyperfréquence rayonnée sont sans effet sur celle-ci. La configuration, comportant trois fils de commande, simplifie beaucoup le choix des diodes.

Par la diminution du nombre de diodes en série, montées dans le même sens, on diminue encore la valeur de la différence du potentiel nécessaire à rendre le fil porteur de diodes électriquement coupé en tronçons, on facilite l'égalité de répartition des tensions de blocage des diodes le long de ce fil porteur de diodes et ce en un temps plus court, on peut supprimer la résistance d'équilibrage de très forte valeur, qu'il fallait ajouter en parallèle à chaque diode dans le cas d'utilisation avec de très fortes puissances hyperfréquences rayonnées.

On donne ci-après, à titre d'exemple non limitatif la description de la réalisation d'une lentille active électronique permettant la mise en oeuvre du procédé suivant l'invention en se référant à la figure 3.

Cette lentille active est constituée de 124 panneaux formant quatre couches de 31 panneaux juxtaposés, accolées les unes derrières les autres sur le trajet de l'onde hyperfréquence incidente émise par la source à la fréquence de 3100 Mégahertz. Chacun des 93 panneaux (7), tous identiques entre eux, des trois premières couches de panneaux juxtaposés, peut donner par la modification d'état de ses diodes, un déphasage différentiel de 90 degrés à l'onde hyperfréquence incidente. Chacun des 31 panneaux (8) tous indentiques entre eux de la quatrième couche de panneaux peut donner un déphasage différentiel de 45 degrés. Chacun des 31 groupes formés des 3 panneaux (7) et 1 panneau (8) accolés les uns derrière les autres et interceptant la même bande de l'onde hyperfréquence incidente (E) peut donner à celle-ci un déphasage différentiel variant de 0 à 360 degrés par pas de 45 degrés. Ces 31 groupes de 4 panneaux sont assemblés par fixation mécanique sur 32 plaques métalliques planes (10) perpendiculaires aux réseaux de fils porteurs de diodes, donc au vecteur champ électrique E de l'onde hyperfréquence incidente. L'épaisseur de ces lames métalliques perpendiculaires au champ électrique (E) de l'onde hyperfréquence est inférieure au vingtième de cette longueur d'onde et est donc sans effet mesurable sur celle-ci. Sur la figure 4 on a représenté un des 93 panneaux de trois premières couches du dispositif de balayage électronique ou lentille active. Ce panneau de 1 mètre de long et de 45,3 millimètres de haut comprend trois feuilles de matériau diélectrique (11) (12) et (13). Les feuilles (11) et (13) ont une épaisseur de 0,5 millimètre et une constante diélectrique de 5, la feuille (12) une épaisseur de 3,5 millimètres et une constante diélectrique de 4,1.

Ces trois feuilles sont placées l'une derrière l'autre sur le trajet de l'onde hyperfréquence incidente avec des intervalles égaux de 7 millimètres. Sur la face externe des feuilles (11) et (13) sont disposés au pas de 30 millimètres 32 fils métalliques (14) de 0,5 millimètre de diamètre et de longueur égale à la hauteur du panneau de 45,3 millimètres; ces fils (14) sont parallèles au vecteur champ électrique de l'onde hyperfréquence incidente et sont porteurs chacun de quatre diodes (15) de commutation de type PIN soudées au pas de 11,33 millimètres. Ces quatre diodes (15) sont soudées sur chaque fil (14) de manière que dans le sens du courant direct elles soient orientées vers le point situé au milieu du fil (14); sur chaque fil (14) il y a donc deux diodes en séries dans un sens et deux diodes en série dans l'autre sens. Les extrémités supérieures des fils (14) sont connectées à un fil métallique (16) situé en haut de chacune des feuilles (11) et (13), perpendiculaire aux fils (14) et se trouvent reliées ainsi à la borne A d'une alimentation en tension et/ou courant située à l'extérieur du panneau et propre à ce panneau. De même les extrémités inférieures des fils (14) sont connectées par des fils métalliques à la même borne A de cette alimentation en tension et/ou courant.

Tous les points situés au milieu des fils (14) des feuilles (11) et (13) sont connectés et reliés ensemble, par un fil métallique (18) de 0,5 millimètre de diamètre, perpendiculaire aux fils (14), à l'autre borne B de la même alimentation en tension et/ou courant.

Le déphasage différentiel provoqué par ce panneau, sur l'onde hyperfréquence incidente, entre les deux états de polarité des bornes A et B du dispositif d'alimentation commandant simultanément et identiquement les 256 diodes du panneau, est de 90 degrés.

Sur la figure 5 on a représenté un des 31 panneaux de la quatrième couche de la lentille active; ce panneau de 1 mètre de longueur et de 45,3 millimètres de hauteur comprend quatre feuilles de matériau diélectrique (21) (22) (23) (24).

Les feuilles (21) et (24) ont une épaisseur de 3 millimètres et une constante diélectrique de 5, les feuilles (22) et (23) une épaisseur de 0,5 millimètre et une constante diélectrique de 4,1. Ces quatre feuilles de matériau diélectrique sont placées l'une derrière l'autre sur le trajet de l'onde hyperfréquence incidente avec les intervalles suivants: 5 millimètres entre les feuilles (21) et (22), 11 millimètres entre (22) et (23) et 5 millimètres entre (23) et (24). Sur la face externe des feuilles (22) et (23) sont disposés, au pas de 40 millimètres, 24 fils métalliques (25) de 0,5 millimètre de diamètre et de longueur égale à la hauteur du panneau de 45,3 millimètres. Ces fils (25) sont parallèles au vecteur champ électrique de l'onde hyperfréquence incidente et sont porteur chacun de quatre diodes (26) de commutation de type PIN soudées au pas de 11,33 millimètres. Ces quatre diodes sont soudées sur chaque fil (25) de manière que dans le sens du courant direct elles soient orientées vers le point situé au milieu du fil (25). Sur chaque fil (25) il y a donc deux diodes en série dans un sens et deux diodes en série dans l'autre sens. Les extrémités supérieures et inférieures de tous les fils (25) conducteurs porteurs de diodes du panneau sont reliées par deux fils conducteurs perpendiculaires (27) à la borne C d'une alimentation en tension extérieure au panneau et propre à ce panneau. Tous les points situés au milieu de tous les fils (25) sont reliés par deux fils conducteurs perpendiculaires (28) de 0,5 millimètre de diamètre à l'autre borne D de la même alimentation en tension. Sur les mêmes faces des deuilles (22) et (23), au milieu des intervalles compris entre les fils (25) sont placés des tronçons de fils métalliques (29) de 0,5 millimètre de diamètre et de 20,5 millimètres de longueur. Le déphasage différentiel, provoqué par le panneau, suite à l'inversion de polarité aux bornes C et D, sur l'onde incidente est de 45 degrés. En se reportant à la figure 3 on voit que l'assemblage des 124 panneaux en un bloc rigide formant une lentille active se fait par l'intermédiaire de 32 plaques (10) métalliques de 1000 millimètres de longueur par 110,5 millimètres de largeur et de 2,6 millimètres d'épaisseur.

Sur la figure 6 on a représenté les valeurs du déphasage provoqué par l'introduction d'un groupe de panneaux accolés formés de 3 panneaux (7) et 1 panneau (8) sur le trajet d'une onde hyperfréquence incidente notamment pour une frequence de 3100 Mégahertz, suivant toutes les combinaisons possibles des états des diodes de chacun des panneaux.

On constate que ce déphasage prend les 8 valeurs multiples de 45 degrés comprises entre 0 ou 360 degrés et 315 degrés. Sur la figure 7 on a tracé le diagramme de rayonnement optenu en illuminant la lentille active telle que décrite par les figures 3, 4 et 5 par une onde hyperfréquence à 3100 Mégahertz dont le vecteur champ électrique est parallèle aux fils porteurs de diodes de la lentille. Chacun des 31 groupes de panneaux de la lentille est commandé de manière à provoquer sur l'onde incidente la loi de déphasage en créneaux indiquée sur la figure, orientée dans le sens du vecteur champ électrique de l'onde incidente. On constate un dépointage angulaire du faisceau hyperfréquence incident de 25,07 degrés dans le plan comprenant le vecteur champ électrique.

## Revendications

1. Dispositif de balayage électronique comportant des panneaux diélectriques dans lesquels sont noyés des réseaux plans de fils conducteurs qui peuvent être rendus continus ou discontinus à volonté par l'intermédiaire de diodes placées sur ces fils, de façon telle que les fils de tous les réseaux soient parallèles au vecteur champ électrique de l'onde incidente émise par une source rayonnante hyperfréquence, caractérisé en ce que l'on associe plusieurs panneaux élémentaires (la, 1b, 1c) dans chacun desquels toutes les diodes sont commandées simultanément et identiquement par un dispositif unique, de façon que des panneaux soient juxtaposés par bandes parallèles de hauteur donnée (h), mesurée parallèlement au champ électrique E (4), dans un même plan pour constituer un ensemble à travers lequel se propage l'onde incidente et que des ensembles de panneaux juxtaposés soient accolés les uns derrière les autres (1a₁, 1a₂, 1a₃; 1b₁, 1b₂. 1b₃; ...) sur le trajet de l'onde incidente, chacun des panneaux élémentaires (1a, 1b, 1c) imposant à l'onde un déphasage et l'ensemble des panneaux par une commande convenable permettant d'introduire des déphasages localisés par bandes de hauteur donnée de panneaux accolés (1a₁, 1a₂, 1a₃; 1b₁, 1b2, 1 b₃; ...) allant de 0 à 360° dans le plan parallèle au vecteur champ électrique E (4) de l'onde électromagnétique traversant le dispositif.

2. Dispositif de balayage électronique dans le plan parallèle au vecteur champ électrique E (4) de l'onde électromagnétique le traversant selon la revendication 1, caractérisé en outre en ce que chaque ensemble de panneaux juxtaposés (1a, 1b, 1c) dans un même plan est constitué de plusieurs panneaux dont la longueur mesurée perpendiculairement au champ électrique E (4) permet d'intercepter tout le faisceau de l'onde incidente et dont la hauteur mesurée parallèlement au champ électrique E (4) est faible en regard de la dimension du faisceau de l'onde, chaque panneau étant muni d'un dispositif unique (A, B; C, D) de commande simultanée de toutes les diodes du panneau, pouvant être actionné individuellement et que les panneaux qui sont accolés (1a₁, 1a₂, 1a3; 1b₁, 1b₂, 1b₃; ...) sur le trajet de l'onde hyperfréquence les traversant sont de la même hauteur.

3. Dispositif de balayage électronique dans le plan parallèle au vecteur champ électrique de l'onde électromagnétique le traversant selon la revendication 2, caractérisé en outre en ce que tous les panneaux élémentaires juxtaposés ou accolés ont la même hauteur et que cette hauteur est voisine de la longueur d'onde de l'onde électromganétique traversant le dispositif.

4. Dispositif de balayage électronique dans le plan parallèle au vecteur champ électrique de l'onde électromagnétique le traversant selon la revendication 3, caractérisé en outre en ce que l'on accole, sur le trajet de l'onde incidente, un nombre de panneaux et un type de panneau tels que la variation d'incrément de déphasage apportée par chacun d'eux, selon l'état dans lequel il est commandé sur ce trajet, combinée à la variation d'incrément de déphasage apportée par les autres, selon l'état dans lequel ils sont chacun respectivement commandés, provoque une variation totale de phase entre 0 et 360° de cette onde électromagnétique.

5. Dispositif de balayage électronique dans le plan parallèle au vecteur champ électrique de l'onde électromagnétique le traversant selon la revendication 3, caractérisé en outre en ce que le dispositif unique de commande simultanée (A, B; C, D) des diodes (15, 26) d'un panneau comporte pour l'alimentation des diodes des fils conducteurs métalliques (16, 18; 27, 28) placés perpendiculairement au champ électrique E de l'onde et reliant l'ensemble des fils porteurs (14, 25) de diodes d'un panneau.

6. Dispositif de balayage électronique dans le plan parallèle au vecteur champ électrique (E) de l'onde électromagnétique le traversant selon la revendication 3, caractérisé en outre en ce que les panneaux élémentaires juxtaposés (7, 8) sont séparés les uns des autres par des plaques métalliques (10) communes à tous les panneaux accolés, placées perpendiculairement au vecteur champ électrique E de l'onde électromagnétique, pouvant supporter les fils de commande, et dont l'épaisseur est inférieure au 1/20 e de la longueur d'onde transmise.

## Patentansprüche

1. Vorrichtung zum elektronischen Abtasten mit dielektrischen Platten, in welchen ebene Gitter von Leitungsdrähten versenkt sind, die mittels auf diesen Drähten angeordneten Dioden gegebenenfalls fortlaufend oder unterbrochen hergestellt sein können, derart, daß die Drähte aller Gitter parallel zum elektrischen Feldvektor der einfallenden Welle liegen, welche durch eine Ultrahochfrequenzstrahlungswelle ausgesendet ist, dadurch gekennzeichnet, daß mehrere Grundplatten (1 a, 1b, 1c) verbunden sind, wobei in jeder derselben alle Dioden durch eine einzige Vorrichtung gleichzeitig und identisch gesteuert werden, derart, daß die Platten durch parallele Bänder gegebener Höhe (h) nebeneinander angeordnet sind, wobei die Höhe parallel zum elektrischen Feld E (4) gemessen ist, in einer gleichen Ebene zur Bildung einer Gesamtheit, durch welche sich die einfallende Welle fortpflanzt, und daß die Gesamtheiten bzw. Anordnungen nebeneinander befindlicher Platten eine hinter der anderen (1a₁,1a₂,1a₃; 1b₁, 1b₂, 1b₃; ...) auf dem Weg der einfallenden Welle angebracht sind und daß jede Grundplatte (1 a, 1b, 1c) der Welle eine Phasenverschiebung auferlegt und die Gesamtheit der Platten durch eine Steuerung die Einführung von Phasenverschiebungen erlaubt, welche durch Bänder gegebener Höhe verbundener Platten (1a₁, 1a₂, 1a₃; 1b₁, 1b₂, 1b₃; ...) lokalisiert sind und in der Ebene parallel zum elektrischen Feldvektor E (4) der quer durch die Vorrichtung hindurchtretenden elektromagnetischen Wellen von 0 bis 360° gehen.

2. Vorrichtung zum elektronischen Abtasten in der Ebene parallel zum elektrischen Feldvektor E (4) der durch die Vorrichtung hindurchtretenden elektromagnetischen Welle nach Anspruch 1, dadurch gekennzeichnet, daß jede Gesamtheit nebeneinander anordneter Platten (1a, 1b, 1c) in einer gleichen Ebene aus mehreren Platten gebildet ist, deren Länge, senkrecht zum elektrischen Feld E (4) gemessen, das Auffangen des ganzen Bündels der einfallenden Welle erlaubt und deren Höhe, parallel zum elektrischen Feld E (4) gemessen, bezüglich der Ausdehnung des Wellenbündels klein ist, wobei jede Platte mit einer einzigen Vorrichtung (A, B; C, D) zum gleichzeitigen Steuern aller Dioden der Platte versehen ist, die Platte individuell betätigbar ist und diejenigen Platten (1a₁, 1a₂, 1a₃; 1b₁, 1b₂, 1b₃; ...), die auf dem Weg der Ultrahochfrequenzwelle, welche die Platten durchquert, verbunden sind, dieselbe Höhe haben.

3. Vorrichtung zum elektronischen Abtasten in der Ebene parallel zum elektrischen Feldvektor der elektromagnetischen Welle, welche die Vorrichtung durchläuft, nach Anspruch 2, dadurch gekennzeichnet, daß alle nebeneinander angeordneten oder verbundenen Grundplatten dieselbe Höhe haben und daß die Höhe in der Nähe der Länge der die Vorrichtung durchquerenden elektromagnetischen Welle ist.

4. Vorrichtung zum elektronischen Abtasten in der Ebene parallel zum elektrischen Feldvektor der die Vorrichtung durchlaufenden elektromagnetischen Welle, nach Anspruch 3, dadurch gekennzeichnet, daß auf dem Weg der einfallenden Welle eine Anzahl Platten und eine Plattenart zusammengefügt ist, derart, daß die Veränderung des Zuwachses der durch jede von ihnen herbeigeführte Phasenverschiebung gemäß dem Zustand, in welchem sie auf diesem Weg gesteuert wird, mit der Veränderung des Zuwachses der Phasenverschiebung, welche durch die anderen herbeigeführt ist, kombiniert gemäß dem Zustand, in welchem sie jeweils gesteuert werden, eine Gesamtveränderung der Phase zwischen 0 und 360° dieser elektromagnetischen Welle hervorruft.

5. Vorrichtung zum elektronischen Abtasten in der Ebene parallel zum elektrischen Feldvektor der elektromagnetischen, die Vorrichtung durchquerenden Welle, nach Anspruch 3, dadurch gekennzeichnet, daß die einzige Vorrichtung (A, B; C, D) zum gleichzeitigen Steuern der Dioden (15, 26) einer Platte zur Versorgung der Dioden metallische Leitungsdrähte (16, 18; 27, 28) aufweist, die senkrecht zum elektrischen Feld E der Welle angeordnet sind und die Gesamtheit der Stützdrähte (14, 25) der Dioden einer Platte verbinden.

6. Vorrichtung zum elektronischen Abtasten in der Ebene parallel zum elektrischen Feldvektor (E) der die Vorrichtung durchquerenden elektromagnetischen Welle, nach Anspruch 3, dadurch gekennzeichnet, daß die nebeneinander angeordneten Grundplatten (7, 8) durch Metallplatten (10) voneinander getrennt sind, die allen verbundenen Platten gemeinsam sind und senkrecht zum elektrischen Feldvektor E der elektromagnetischen Welle angeordnet sind, wobei sie die Steuerdrähte stützen können, und daß ihre Dicke unter 1/20 der Länge der durchgelassenen Welle beträgt.

## Claims

1. Electronic scanning apparatus comprising dielectric panels in which are embedded plane networks of conductor wires which can be rendered continuous or discontinuous at will by means of diodes placed on these wires in such a way that the wires of all the networks are parallel with the electrical field vector of the incident wave emitted by a hyperfrequency radiation source, characterised in that a plurality of elementary panels (1 a, 1b, 1 c), in each of which all the diodes are simultaneously and identically controlled by a single device, are associated in such a way that panels are juxtaposed by parallel bands of given height (h), measured parallel with the electrical field E (4), in one and the same plane to constitute an assembly through which the incident wave is propagated, assemblies of juxtaposed panels being coupled one behind the others (1 a,, 1 a₂, 1 a3; 1 bi, 1 b₂, 1 b₃; ...) on the path of the incident wave, each of the elementary panels (1a, 1b, 1c) imposing a dephasing on the wave and the assembly of panels by an appropriate control by which it is possibe to introduce localised dephasings by bands of given height of coupled panels (1aᵢ, 1 a₂, 1 a3; 1 bi, 1 b₂, 1 b₃; ...) ranging from 0 to 360° in the plane parallel with the electrical field vector E (4) of the electromagnetic wave traversing the apparatus.

2. An apparatus for electronic scanning in the plane parallel with the electrical field vector E (4) of the electromagnetic wave traversing it in accordance with Claim 1, characterised furthermore in that each assembly of juxtaposed panels (1a, 1b, 1c) in one and the same plane is constituted by a plurality of panels of which the length measured at a right angle to the electrical field E (4) makes it possible to intercept the entire beam of the incident wave and of which the height measured parallel with the electrical field E (4) is weak in relation to the size of the wave beam, each panel being provided with a single device (A, B; C, D) for the simultaneous operation of all the diodes of the panel, capable of being actuated individually and in that the panels which are coupled (1a₁, 1a₂, 1a₃; 1b₁, 1b₂, 1 b₃; ...) on the path of the hyperfrequency wave traversing them are of the same height.

3. Apparatus for electronic scanning in the plane parallel with the electrical field vector of the electromagnetic wave traversing it, in accordance with Claim 2, characterised furthermore in that all the juxtaposed or coupled elementary panels are of the same height, this height being close to the wave length of the electromagnetic wave traversing the apparatus.

4. Apparatus for electronic scanning in the plane parallel with the electrical field vector of the electromagnetic wave traversing it, in accordance with Claim 3, characterised furthermore in that in the path of the incident wave, a number of panels are coupled together, the panels being of a type such that the variation in increment of dephase provided by each of them, according to the condition in which it is operated on this path, combined with the variation in increment of dephase provided by the others, according to the condition in which they are each respectively operated, brings about a total variation in phase of between 0 and 360° of this electromagnetic wave.

5. Apparatus for electronic scanning in the plane parallel with the electrical field vector of the electromagnetic wave traversing it, in accordance with Claim 3, characterised furthermore in that the single device for simultaneous control (A, B; C, D) of the diodes (15, 26) of a panel comprises, for feeding the diodes, metal conductor wires (16, 18; 27, 28) placed at a right angle to the electrical field E of the wave and connecting the assembly of diode carrier wires (14,25) of a panel.

6. Apparatus for electronic scanning in the plane parallel with the electrical field vector (E) of the electromagnetic wave traversing it, in accordance with Claim 3, characterised furthermore in that these juxtaposed elementary panels (7, 8) are separated from each other by metal plates (10) common to all the coupled panels, placed at a right angle to the electrical field vector E of the electromagnetic wave, being capable of supporting the control wires, and the thickness of which is less than 1/20 of the transmitted wave length.
